# EUROPÄISCHE PATENTSCHRIFT

(11) **EP 0 015 903 B1**
(45) Veröffentlichungstag und Bekanntmachung des Hinweises auf die Patenterteilung: **12.01.1983**
(21) Anmeldenummer: 79900029.4
(22) Anmeldetag: 22.12.1978
(51) Int. Cl.: F23K 3/00, F27B 9/36

(54) **VERFAHREN ZUM BEFEUERN EINES TUNNELOFENS MIT KOHLE SOWIE KOHLEFEUERUNG FÜR TUNNELÖFEN**
BURNING METHOD IN A COAL TUNNEL KILN AND COAL BURNER FOR TUNNEL KILN
PROCEDE DE BRULAGE DANS UN FOUR-TUNNEL A CHARBON ET BRULEUR A CHARBON POUR FOUR-TUNNEL

(30) Priorität: 12.01.1978 DE 2801193
(43) Veröffentlichungstag der Anmeldung: 01.10.1980
(73) Patentinhaber: Leisenberg, Manfred, D-6312 Laubach/Hessen (DE)
(72) Erfinder: Leisenberg, Manfred, D-6312 Laubach/Hessen (DE)
(74) Vertreter: Engelhardt, Guido, Dipl.-Ing.
(86) Internationale Anmeldenummer: DE7800042
(87) Internationale Veröffentlichungsnummer: WO7900492

## Beschreibung

Die Erfindung bezieht sich auf ein Verfahren zum Befeuern eines Tunnelofens mit Kohle sowie einer Kohlefeuerung zur Anwendung dieses Verfahrens.

Durch die DE-C 905 473, die GB-A 144 763 sowie die DE-C 443 466 sind in unterschiedlicher Weise ausgebildete Kohlenstaubfeuerungen zum Beheizen von Tunnelöfen bekannt. Bei Tunnelöfen konnte sich jedoch die Kohlefeuerung nicht durchsetzen, da die dort verwendeten auch gruppenweise schaltbaren Kohleschürapparate sowie deren Steuerungen sehr viel Mechanik enthalten und damit personalabhängig, wartungsbedürftig und teuer in der Unterhaltung sind. Ausserdem ist die Explosionsgefahr sehr gross, von allem aber ist die Kohlenstaubbelästigung in einem modernen Ziegelwerk untragbar. Der Niederschlag von Kohlenstaub, der bei diesen Kohlefeuerungen zwangsläufig auftreten würde, kann nämlich die Eigenschaften der elektrischen Schaltgeräte derart beeinflussen, dass deren Funktionsfähigkeit infrage gestellt ist.

Es ist demnach Aufgabe der Erfindung, ein Verfahren zum Befeuern eines Tunnelofens mit Kohle sowie eine Kohlefeuerung für Tunnelöfen zu schaffen. Die bisherigen Nachteile des Kohlebetriebes sollen dabei ausgeschlossen werden, so dass bei Vorhandensein ausreichender Kohlevorkommen das Betreiben eines Ziegelwerkes mit Kohle und damit auch eine Umstellung von festen oder gasförmigen Brennstoffen auf Kohle, ohne dass eine Belästigung durch Kohlenstaub und Asche eintritt, ohne weiteres möglich ist. Der dazu erforderliche Bau- und Wartungsaufwand soll äusserst gering gehalten werden, dennoch soll eine einwandfreie Anpassung und Steuerung der Kohlefeuerung an die jeweiligen Betriebsbedingungen erreicht werden. Vor allem aber soll der eigentliche Brenner wartungs- und bedienungsfrei arbeiten, so dass auch ein automatischer Betrieb des Tunnelofens durchgeführt werden kann.

Gemäss der Erfindung wird dies dadurch erreicht, dass die Kohle in einem vorzugsweise luftdichten Bunker gelagert und mittels an diesen angeschlossener luftdichter Transportbänder oder -ketten zu in der Brennzone des Ofens über dessen Breite verteilt angeordnete Kohleinjektoren als Brenner gefördert wird und dass die Kohleinjektoren an eine Luftzuführungsleitung angeschlossen sind, aus der ihnen Druckluft impulsweise zum Einblasen der in dosierten Mengen gelagerten Kohle zugeführt wird.

Die Kohlefeuerung für Tunnelöfen, mittels der dieses Verfahren in sehr vorteilhafter Weise anwendbar ist, ist dadurch gekennzeichnet, dass die Brennstellen eines Ofens jeweils durch einen Kohleinjektor gebildet sind, dem die Kohle mittels mit einem vorzugsweise luftdichten Bunker verbundener luftdichter Transportketten oder -bänder zuführbar und der an eine Luftzuführungsleitung angeschlossen ist, aus der Druckluft zur Einbringung vorbestimmter in dem Kohleinjektor lagerbarer Kohlemengen in die Brennzone impulsweise in diesen einblasbar ist.

Zweckmässig ist es hierbei, die Kohleinjektoren in Reihe über die Breite der Brennzone des Ofens verteilt anzuordnen und mittels jeweils einem einer Reihe zugeordneten Transportband sowie einem Luftverteilerrohr mit einem an den Kohlebunker angeschlossenen in Längsrichtung des Ofens verlaufenden Transportband bzw. mit einer vorzugsweise parallel zu diesem angeordneten Hauptdruckluftleitung zu verbinden.

Die Kohleinjektoren können in einfacher Weise jeweils aus einem an das Transportband angeschlossenen lotrechten und unten offenen Kohlezuführungsrohr, einer unterhalb von diesem mit Abstand angeordneten Auflageplatte sowie einem das Ende des Zuführungsrohres und die Platte umgebenden Gehäuse gebildet werden, das mit der Druckluftzuführungsleitung sowie über ein Einblas- oder Mischrohr oder unmittelbar mit der Brennstelle verbunden ist, wobei das Gehäuse des Kohleinjektors in seinem achsenkrechten Querschnitt nach Art einer Spirale ausgebildet sein sollte.

Um die impulsweise einzublasende Kohlemenge leicht dosieren zu können, ist es angebracht, die Auflageplatte und/oder das Kohlezuführungsrohr des Kohleinjektors höhenverstellbar auszubilden. Es ist zu dem gleichen Zweck aber auch möglich, in das Kohlezuführungsrohr einen Schubzylinder, eine Absperrklappe, einen Schieber od.dgl. einzusetzen.

Ausserdem sollte, um die jeweilige möglichst geringe Kohlemenge in kurzer Zeit einzublasen, die Eintrittsöffnung des Gehäuses als Düse ausgebildet sein, deren Öffnung auf die Auflageplatte gerichtet ist.

Zur impulsweisen Luftzuführung in jeden der Kohleinjektoren sind diesen zweckmässigerweise Dosierventile zugeordnet, mittels denen die Impulsfrequenz und/oder die Blasdauer einstellbar ist, wobei jeweils einer Reihe oder Gruppe von Kohleinjektoren ein diesen gemeinsames Dosierventil zugeordnet werden kann, das in dem Luftverteilerrohr zwischen der Abzweigung von der Hauptdruckluftleitung und dem ersten Kohleinjektor in dieses eingesetzt ist.

Zweckmässig ist es auch, am Ende des Ofens über dessen Breite verteilt vorzugsweise höhenverstellbare Absaugrohre zum Abführen der Asche anzuordnen, die zweckmässigerweise durch Pressluftstösse von dem Wagenbesatz abgeblasen wird.

Besonders vorteilhaft anwendbar ist die erfindungsgemässe Kohlefeuerung bei einem längsschlitzbefeuerten Tunnelofen.

Das erfindungsgemässe Verfahren bzw. die vorschlagsgemässe Kohlefeuerung ermöglicht es, einen Tunnelofen ohne Schwierigkeiten und ohne grossen Bauaufwand mit Kohle zu befeuern, ohne dass Belästigungen durch Kohlenstaub und Asche in Kauf genommen werden müssen. Wird nämlich die Kohle aus einem Bunker mittels luftdichter Transportmittel zu Kohleinjektoren als Brenner gefördert, denen aus einer Druckluftleitung impulsweise Druckluft zuführbar ist, so ist es mit sehr einfachen Mitteln möglich, die Kohle staubfrei zu den Brennstellen zu transportieren und diese dosiert und mit Luft vermischt in den Tunnelofen einzubringen, so dass eine gute Verbrennung gewährleistet und ein personal- und wartungsfreier Betrieb zu realisieren ist. Dabei ist auch von Vorteil, dass pro Schürlochreihe bzw. Brennergruppe nur ein Dosierventil mit hoher Schalthäufigkeit mit nur einem bewegten Teil erforderlich ist und dass dieses Ventil lediglich die übliche Frischluft aus der Atmosphäre steuert.

Die Kohle, die in geschlossenen Behältern angeliefert und in einem geschlossenen Hauptbunker gelagert wird, wird hierbei staubfrei in einen Zwischenbunker übergeführt, der in Ofennähe, aber möglichst ausserhalb des Werkes angebracht wird. Von dort wird die Kohle dann über eine luftdichte Förderkette oder ein anderes vergleichbares Fördermittel entlang der Brennzone transportiert und mittels weiterer unter der Oberkette im Abstand der Schürlochreihen angeordneter Ketten zu den einzelnen als Kohleinjektoren ausgebildeten Brennstellen gebracht, die stets auf voller Füllung gehalten werden. In diesen wird durch die in der Höhe verstellbare Platte oder durch eine Höhenverstellung des Zuführungsrohres eine bestimmte Kohlemenge gebildet, bis der natürliche Böschungswinkel selbsttätig erreicht ist und der Nachlauf stoppt. Beim Öffnen des Dosierventils wird sodann die Luft zwischen das Rohr und die Platte geblasen, so dass die Kohle radial bewegt und gleichzeitig tangential getragen mit Luft vermischt in das Misch- und Einblasrohr gelangt und in den eigentlichen Brennkanal herunterfällt.

Die Steuerung der Brennstoffmenge erfolgt dabei durch Variation der Impulszahl und/oder Blaslänge. Dabei ist eine exakte Dosierung in den einzelnen Gruppen rein elektronisch mit grösster Genauigkeit möglich, ausserdem befindet sich in der ganzen Brennergruppe nur ein einziges bewegtes Teil, und zwar in dem Dosierventil, das nicht mit der Kohle in Berührung kommt, sondern mit Förderluft beschickt wird, so dass keine dadurch bedingten Betriebsschwierigkeiten entstehen können.

Die Feuerverteilung wird in der Weise vorgenommen, dass diese durch eine entsprechende Mischung von Luft und mehr oder weniger grober Kohle vorbestimmt wird. Sie ist abhängig von der Ofenhöhe, zum anderen kann man durch die entsprechende Luftmenge noch eine zusätzliche Beeinflussung des Feuers erzielen.

Die Kohleinjektoren arbeiten somit als eigentliche Brenner wartungs- und bedienungsfrei, ein automatischer Betrieb eines mit einer derartigen Kohlefeuerung ausgerüsteten Tunnelofens ist somit ohne weiteres möglich. Auch bleibt der Besatz staubfrei und die feinverteilte Asche kann auf der Wagensohle sehr leicht abgesaugt werden, z.B. durch eingebrachte bewegliche Rohre, die bis nahe an die Oberfläche des Wagens reichen und mittels denen die dort ankommende Asche ständig im Rhytmus der Wagenbewegungen abgesaugt werden kann. Somit ist die Aschebelästigung auf ein Minimum reduziert. Gleichzeitig wird durch die vollkommen staubdichte Förderanlage jegliche Belästigung des Betriebes oder Schädigung an den elektrischen Anlagen ausgeschlossen.

Die erfindungsgemässe Kohlefeuerung zeichnet sich somit durch äusserste Einfachheit und eine kaum zu überbietende Betriebssicherheit und Steuerfähigkeit aus. Der Weg der Kohle ist rundherum hermetisch abgeschlossen, so dass kein Staub nach aussen dringen kann. Die einzelnen Brennstellen haben keine bewegten und damit keine verschleiss- und wartungsabhängigen Teile. Die Steuerung erfolgt in gewohnter Weise absolut exakt durch entsprechende Energieaufgabe, die sich allein nach der Temperatur am Thermoelement richtet. Und für den Antrieb der Förderanlage sind nur etwa 0,5 - 1 kW insgesamt erforderlich.

Da Luft nur noch dann zugegeben wird, wenn tatsächlich Kohle in die Brennkammer eingeblasen wird, ist auch der Luftverbrauch sehr gering. Mit der vorschlagsgemässen Anlage dürfte es demnach möglich sein, das Energieproblem speziell für keramische Ziegelwerke auch wirtschaftlich und betrieblich zu lösen.

Ein zusätzlicher günstiger Effekt tritt insofern auf, als nun, wie früher bei den kohlebefeuerten Öfen, Schwefel und zum Teil auch Fluor in den anfallenden Ascheteilchen absorbiert werden und somit ein weiterer Beitrag zur Verbesserung der Umweltbedingung geleistet wird.

Wird diese Kohlefeuerung auf kontinuierlich betriebenen Öfen eingesetzt, die mit Längsschlitzen arbeiten, ist es, wie bereits erwähnt, möglich, die anfallende Asche noch vor Verlassen des Ofens von den Wagen abzusaugen und ggf. unmittelbar zur Aufbereitung als Magerungsmittel zu verwenden.

Weitere Einzelheiten der gemäss der Erfindung ausgebildeten Kohlefeuerung für Tunnelöfen sind dem in der Zeichnung dargestellen Ausführungsbeispiel, das nachfolgend im einzelnen erläutert ist, zu entnehmen. Hierbei zeigt:
Fig. 1 einen mit einer Kohlefeuerung ausgestatteten Tunnelofen in Teilansicht und
Fig. 2 einen bei der Kohlefeuerung nach Fig. 1 als Brenner verwendbaren Kohleinjektor im Schnitt.

Der in Fig. 1 in einem Teilschnitt in perspektivischer Darstellung gezeigte und mit 2 bezeichnete Tunnelofen zum Brennen karamischer Erzeugnisse, wie z.B. von Dachziegeln, Dränagerohren, Gittersteinen u.dgl. ist mit einer Kohlefeuerung 1 ausgerüstet. Die einzelnen in der Brennzone des Ofens 1 vorgesehenen Brennstellen 3, 3' ... sind aus Kohleinjektoren 21 gebildet, mittels denen dosierbare Kohlemengen 4' impulsweise in die Brennkammer einblasbar sind.

Die zu verfeuernde Kohle 4 wird hierbei aus einem nicht gezeigten Hauptbunker mittels eines Transportmittels 12 in einen Zwischenbunker 11 gebracht, der in Höhe des Tunnelofens 1 angeordnet ist. Von dem Bunker 11 wird die Kohle 4 mit Hilfe eines Transportbandes 13 entlang der Brennstellen gefördert und gelangt mittels weiterer quer dazu angeordneter Transportbänder 14, die unterhalb des Transportbandes 13 montiert sind, zu den einzelnen Brennstellen 3, 3' ... bzw. den Kohleinjektoren 21.

Die Transportbänder 13 und 14 laufen mit geringer Geschwindigkeit und fördern von dem Bunker 11 völlig luftdicht abgeschlossen die Kohle 4 in sehr kleinen Portionen von etwa 1 bis 4 kg/Stunde zu den Brennstellen 3, 3' ... des Tunnelofens 2. Da die Transportbänder 13 und 14 die Eigenschaft haben, auch bei kontinuierlichem Laufen nicht zu verstopfen, sondern einen vorgegebenen Füllungsgrad der dahintergeschalteten Apparate erreichen, ist ein zuverlässiger und staubfreier Transport der Kohle 4 zu den Kohleinjektoren 21 sichergestellt.

Die Kohleinjektoren 21 bestehen, wie dies im einzelnen der Fig. 2 entnommen werden kann, jeweils aus einem an das Transportband 14 angeschlossenen lotrecht angeordneten und unten offenen Kohlezuführungsrohr 22, einer unterhalb von diesem mit Abstand angeordneten Auflageplatte 23 sowie einem das Ende des Zuführungsrohres 22 und die Platte 23 umgebenden Gehäuse 24. Das Gehäuse 24 ist hierbei spiralförmig ausgebildet und bildet eine die Platte 23 einschliessende Mischkammr 26, die über ein Einblas- oder Mischrohr 25 in den Brennraum mündet. Ausserdem ist die Austrittsöffnung als Düse 27 gestaltet, mittels der Druckluft auf die Platte 23 geleitet wird.

Dazu ist das Gehäuse 24 mittels einer Schlauchleitung 17 an ein quer zur Längsrichtung des Tunnelofens 2 verlaufendes Luftzuführungsrohr 16 angeschlossen, das wiederum mit einem parallel zu dem Transportband 13 angeordneten Hauptluftrohr 15 in Verbindung steht, in dem z.B. durch einen Ventilator erzeugte Druckluft strömt. Des weiteren ist zur impulsweisen Luftzuführung in den Kohleinjektor 21 in die Luftverteilerrohre 16 nach deren Abzweigung von dem Hauptluftrohr 15 jeweils ein steuerbares Dosierventil 18 eingebaut.

Mittels des Dosierventils 18 werden Luftimpulse auf die einzelnen Kohleinjektoren 21 derart verteilt, dass die Luft die auf der Platte 23 liegende Kohle plötzlich wegbläst. Die Dauer der Lufteinblasung ist hierbei beliebig mittels des Ventils 18 einstellbar und in dem Augenblick, in dem der Luftstoss von dem Ventil 18 wiederum gestoppt wird, füllt sich die Platte 23 bis zum natürlichen Schüttwinkel mit einer durch den Abstand der Platte 23 von dem Kohlezuführungsrohr 22 einstellbaren Kohlemenge 4'.

Da die Platte 23 in der Höhe verstellbar ausgebildet ist, kann die Schütthöhe der Kohle auf dieser variiert werden, so dass die Menge der den Brennstellen jeweils zuführenden Kohle auf einfache Weise zu dosieren ist. Diese Mengenregelung ist zur Erzielung eines gleichmässigen Brandes quer zur Fahrtrichtung unbedingt erforderlich, wobei das Verhältnis zwischen den mittleren und äusseren Reihen eines Ofens durch Verstellen einer Platte einzustellen ist.

Die Kohle wird somit bis zum Erreichen des Schüttwinkels auf die Platte 23 nachfallen und dann liegenbleiben. Wird jetzt von dem Dosierventil 18 gesteuert ein Luftimpuls eingegeben, so wird die Kohle weggeblasen, und zwar wird sie tangential von der Platte 23 heruntertransportiert und gleichzeitig in der spiralförmigen Mischkammer 25 mit Luft gemischt und durch das an diese angeschlossene Einblasrohr 25 in den Brennschlitz geblasen. Damit ist die optimale Mischung zwischen Feinstaub, der immer anfällt, grober und weniger grober Kohle entsprechend der Feuerhöhe und Feuerverteilung in dem Brennraum gegeben.

Zur Einstellung der Feuerhöhe hat man verschiedene Möglichkeiten zur Verfügung. Zum einen kann die Kohle im rechten Körnungsverhältnis von den Zechen angeliefert werden, zum anderen kann man mit Hilfe der Luft einen zusätzlichen Steuereffekt erzielen und schliesslich kann man noch durch die Ausbildung des Einblasrohres 25 eine weitere Möglichkeit schaffen, sich den Bedürfnissen des einzelnen Ofens exakt anzupassen.

Die zwangsläufig bei einer Kohlefeuerung anfallende Asche ist natürlich eine unangenehme Beigabe und speziell bei Tunnelöfen nicht erwünscht. Bei Anwendung des vorschlagsgemässen Verfahrens bzw. der Kohlefeuerung 1 besteht aber die Möglichkeit, z.B. am Ende des Tunnelofens einige Rohre in die Brennschlitze hineinragen zu lassen, die unter Vakuum stehen und mit denen ständig die Asche von den Wagen abgesaugt werden kann. Dabei wird zweckmässigerweise die Asche durch Pressluftstösse zunächst von dem Besatz geblasen und dann wird das Luft-Asche-Gemisch abgesaugt. Und um zu verhindern, dass die Asche in die Sandrinne gelangt, kann über dieser eine Druckzone aufgebaut werden, deren Druck um ein geringes Mass über dem Ofendruck liegt.

## Patentansprüche

1. Verfahren zum Befeuern eines Tunnelofens mit Kohle,
dadurch gekennzeichnet,
dass die Kohle (4) in einem vorzugsweise luftdichten Bunker (11) gelagert und mittels an diesen angeschlossener luftdichter Transportbänder oder -ketten (13, 14) zu in der Brennzone des Ofens (2) über dessen Breite verteilt angeordnete Kohleinjektoren (21) als Brenner gefördert wird und dass die Kohleinjektoren (21) an eine Luft- zuführungsleitung (15. 16. 17) angeschlossen sind, aus der ihnen Druckluft impulsweise zum EInDIaSen der in dosierten Mengen gelagerten Kohle (4') zugeführt wird.

2. Kohlefeuerung für Tunnelöfen zur Durchführung des Verfahrens nach Anspruch 1,
dadurch gekennzeichnet,
dass die Brennstellen (3, 3') eines Ofens (2) jeweils durch einen Kohleinjektor (21) gebildet sind, dem die Kohle (4) mittels mit einem vorzugsweise luftdichten Bunker (11) verbundener luftdichter Transportketten oder -bänder (13, 14) zuführbar und der an eine Luftzuführungsleitung (15, 16, 17) angeschlossen ist, aus der Druckluft zur Einbringung vorbestimmter in dem Kohleinjektor (21) lagerbarer Kohlemengen (4') in die Brennzone impulsweise in diesen einblasbar ist.

3. Kohlefeuerung für Tunnelöfen nach Anspruch 2,
dadurch gekennzeichnet,
dass die Kohleinjektoren (21) in Reihe über die Breite der Brennzone des Ofens (2) verteilt angeordnet sind und mittels jeweils einem einer Reihe zugeordneten Transportband (14) sowie einem Luftverteilerrohr (16) mit einem an den Kohlebunker (11) angeschlossenen in Längsrichtung des Ofens (2) verlaufenden Transportband (13) bzw. mit einer vorzugsweise parallel zu diesem angeordneten Hauptdruckluftleitung (15) verbunden sind.

4. Kohlefeuerung für Tunnelöfen nach Anspruch 2 oder 3,
dadurch gekennzeichnet,
dass die Kohleinjektoren (21) jeweils aus einem an das Transportband (14) angeschlossenen lotrechten und unten offenen Kohlezuführungsrohr (22), einer unterhalb von diesem mit Abstand angeordneten Auflageplatte (23) sowie einem das Ende des Zuführungsrohres (22) und die Platte (23) umgebenden Gehäuse (24) gebildet sind, das mit der Druckluftzuführungsleitung (16, 17) sowie über ein Einblas- oder Mischrohr (21) oder unmittelbar mit der Brennstelle (3, 3') verbunden ist.

5. Kohlefeuerung für Tunnelöfen nach einem der Ansprüche 2 bis 4,
dadurch gekennzeichnet,
dass das Gehäuse (24) des Kohleinjektors (21) in seinem achssenkrechten Querschnitt nach Art einer Spirale ausgebildet ist.

6. Kohlefeuerung für Tunnelöfen nach einem der Ansprüche 2 bis 5,
dadurch gekennzeichnet,
dass die Auflageplatte (23) und/oder das Kohlezuführungsrohr (22) des Kohleinjektors (21) zur Dosierung der impulsweise einzublasenden Kohlemenge (4') höhenverstellbar ausgebildet sind.

7. Kohlefeuerung für Tunnelöfen nach einem der Ansprüche 2 bis 5,
dadurch gekennzeichnet,
dass in das Kohlezuführungsrohr (22) zur Dosierung der impulsweise einzublasenden Kohlemenge (4') ein Schubzylinder, eine Absperrklappe, ein Schieber od.dgl. eingesetzt ist.

8. Kohlefeuerung für Tunnelöfen nach einem der Ansprüche 2 bis 7,
dadurch gekennzeichnet,
dass die Eintrittsöffnung des Gehäuses (24) als Düse (27) ausgebildet ist, deren Öffnung auf die Auflageplatte (23) gerichtet ist.

9. Kohlefeuerung für Tunnelöfen nach einem der Ansprüche 2 bis 8,
dadurch gekennzeichnet,
dass zur impulsweisen Luftzuführung in jeden der Kohleinjektoren (21) diesen Dosierventile (18) zugeordnet sind, mittels denen die Impulsfrequenz und/oder die Blasdauer einstellbar ist.

10. Kohlefeuerung für Tunnelöfen nach Anspruch 9,
dadurch gekennzeichnet,
dass jeweils einer Reihe oder Gruppe von Kohleinjektoren (21) ein diesen gemeinsames Dosierventil (18) zugeordnet ist, das in dem Luftverteilerrohr (16) zwischen der Abzweigung von der Hauptdruckleitung (15) und dem ersten Kohleinjektor in dieses eingesetzt ist.

11. Kohlefeuerung für Tunnelöfen nach einem der Ansprüche 2 bis 10,
dadurch gekennzeichnet,
dass am Ende des Ofens (2) über dessen Breite verteilt vorzugsweise höhenverstellbare Absaugrohre zum Abführen der Asche angeordnet sind.

12. Kohlefeuerung für Tunnelöfen nach einem der Ansprüche 2 bis 11,
gekennzeichnet durch die Anwendung bei einem längsschlitzbefeuerten Tunnelofen.

## Claims

1. Burning method in a coal tunnel kiln, characterized in that the coal is stored in a preferably airtight bunker (11) and fed by means of airtight belts or chains (13, 14) to the burners being coal injectors (21) allocated over the kiln's width, which belts or chains are connected to the bunker and that the coal injectors (21) are connected to an air feeding pipe (15, 16, 17) through which pressurized air is pulsating supplied to the coal injectors in order to inject the coal (4') stored in predetermined quantities.

2. Coal burning device for tunnel kilns to carry out the process of claim 1, characterized in that as burners (3, 3') of a kiln (2) a coal injector (21) is provided respectively, to each of which coal (4) is fed by means of airtight transport chains or belts (13, 14) connected to a preferably airtight bunker (11) and to each of which an air feeding pipe (15, 16, 17) is connected, out of which pressurized air is pulsating injectable to the coal injector (21) in order to inject predetermined quantities of coal (4'), storable in the coal injector, into the burning zone.

3. Coal burning device for tunnel kilns of claim 2, characterized in that the coal injectors (21) are allocated one by one over the width of the kiln's (2) burning zone and are by means of a transport belt (14) accompanying to one line of injectors and by means of an air feeding pipe (16) connected to a transport belt (13) in turn connected to the coal bunker (11) and located in line with the longitudinal axis of the kiln (2) and to a main air feeding pipe (15) respectively, preferably extended parallel to the belt (13).

4. Coal burning device for tunnel kilns of claim 2 or 3, characterized in that each coal injector (21) comprises a vertically oriented coal feeding tube (22) connected to the transport belt (14) and being open at its lower end, a plate (23) mounted below the tube (22) and spaced therefrom and a housing (24) surrounding the end of the feeding tube (22) and the plate (23) as well, which housing is connected to the air feeding pipe (16, 17) and further connected to the burner (3, 3') directly or by means of an injection or mixing tube (25).

5. Coal burning device for tunnel kilns of one of the claims 2 through 4, characterized in that the cross-section through the vertically oriented axis of the housing (24) of the coal injector (21) has a spiral shape.

6. Coal burning device for tunnel kilns of one of the claims 2 through 5, characterized in that the plate (23) and/or the coal feeding tube (22) of the coal injector (21) can be travelled up and down in order to adjust the coal quantity (4') to be pulsating injected.

7. Coal burning device for tunnel kilns of one of the claims 2 through 5, characterized in that the coal feeding tube (22) for dosing the pulsating injected coal quantity (4') is incorporating a push cylinder, a closing shutter, a valve or the like.

8. Coal burning device for tunnel kilns of one of the claims 2 through 7, characterized in that the input port of the housing (24) is designed as a nozzle (27) the opening of which is directed towards the plate (23).

9. Coal burning device for tunnel kilns of one of the claims 2 through 8, characterized in that in order to pulsating feed in air to each of the coal injectors dosing valves (18) are adjoined to same by means of which the pulse frequency an/ or the duration of the injection are adjustable.

10. Coal burning device for tunnel kilns of claim 9, characterized in that one common dosing valve (18) is adjoined to one line or group of coal injectors (21), which valve is incorporated into the air feeding pipe (16) between the branching-off point of the main air feeding pipe (15) and the first coal injector.

11. Coal burning device for tunnel kilns of one of the claims 2 through 10, characterized in that near the output of the kiln (2) allocated over its width preferably vertically adjustable exhaust pipes are provided to remove ashes.

12. Coal burning device for tunnel kilns of one of the claims 2 through 11, characterized in that the device is used with a tunnel kiln heated by means of a longitudinally slot.

## Revendications

1. Un procédé de chauffage au charbon d'un four tunnel,
caractérisé par le fait
que le charbon (4) est entreposé de préférence dans une soute (11) étanche à l'air et transporté dans la zone de combustion du four (2) par des bandes ou chaînes transporteuses, au-dessus d'injecteurs à charbon (21) servant du brûleurs et répartis sur toute la largeur du four, ces injecteurs à charbons (21) étant raccordés à une conduite d'arrivée d'air (15, 16, 17) qui y insufflent de l'air comprimé par impulsion dans les quantités dosées de charbon déposées (4').

2. Un chauffage au charbon pour four tunnel destiné à l'exécution du procédé selon 1), caractérisé par le fait
que les points de chauffage (3, 3') d'un four (2) sont composés chacun par un injecteur à charbon (21) alimenté en charbon provenant d'une soute de préférence étanche à l'air (11), à l'aide de bandes ou chaînes transporteuses, et raccordé à une conduite d'arrivée d'air (15, 16, 17), laquelle insuffle de l'air comprimé par impulsions dans des quantités de charbon dosées pràlable- ment et se trouvant dans l'injecteur à charbon, pour les insuffler par impulsions dans la zone de combustion correspondante.

3. Un chauffage au charbon pour four tunnel selon 2),
caractérisé par le fait
que les injecteurs à charbon (21) sont disposés en ligne, répartis sur la largeur de la zone de combustion du four (2) et reliés chacun à une bande transporteuse (13) desservant une rangée ainsi qu'à un tube de distribution d'air (16) qui assurent respectivement la liaison avec la bande transporteuse (13) raccordée à la soute à charbon (11) et parallèle à l'axe longitudinal du four (2) d'une part, et à une conduite principale d'air comprimé (15) installée de préférence parallèlement à cette bande transporteuse (13), de l'autre.

4. Un chauffage au charbon pour four tunnel selon 2) ou 3),
caractérisé par le fait
que les injecteurs à charbon (21) sont composés chacun d'un tube d'alimentation en charbon (22) vertical, raccordé à la bande transporteuse (14) et ouvert à la partie inférieure (22), d'une plaque d'appui (23) disposée sous ce tube vertical ainsi que d'un carter (24) enveloppant l'extrémité du tube d'arrivée du charbon (22) et la plaque (23), ce carter (24) étant relié à son tour à la conduite d'alimentation en air comprimé (16, 17) et à un tube d'insufflation ou de mélange (25) ou bien directement au point de chauffage (3, 3').

5. Un chauffage au charbon pour four tunnel selon 2) à 4),
caractérisé par le fait
que le carter (24) de l'injecteur à charbon (21) est réalisé avec une section perpendiculaire à son axe épousant la forme d'une spirale.

6. Un chauffage au charbon pour four tunnel selon 2) à 5),
caractérisé par le fait
que la plaque d'appui (23) et/ou le tube d'arrivée en charbon (22) de l'injecteur à charbon (21) sont réalisés avec possibilité de réglage en hauteur pour le dosage de la quantité de charbon (4') à insuffler par impulsions.

7. Un chauffage au charbon pour four tunnel selon 2) à 5),
caractérisé par le fait
qu'un cylindre poussant, un volet d'arrêt (clapet), une vanne ou un organe semblable est incorporé au tube d'arrivée du charbon (22), pour le dosage de la quantité de charbon à insuffler par impulsions.

8. Un chauffage au charbon pour four tunnel selon 2) à 7),
caractérisé par le fait
que l'orifice d'entrée du carter (24) épouse la forme d'une buse (ou d'un gicleur), dont la sortie est dirigée vers la plaque d'appui (23).

9. Un chauffage au charbon pour four tunnel selon 2) à 8),
caractérisé par le fait
que des soupapes de dosage (18) sont asservies à chacun des injecteurs à charbon (21), pour l'alimentation en air par impulsions, ces soupapes de dosage (18) servant à régler le fréquence des impulsions et/ou la durée d'insufflation.

10. Un chauffage au charbon pour four tunnel selon 9),
caractérisé par le fait
que chacune de ces soupapes de dosage (18) soit asservie à une rangée ou un groupe d'injecteurs à charbon (21) et incorporée au tube de distribution d'air (16), entre la dérivation de la conduite d'air comprimé principale (15) et le premier injecteur à charbon (21).

11. Un chauffage au charbon pour four tunnel selon 2) à 10),
caractérisé par le fait
que des tubes d'aspiration destinés à l'évacuation de la cendre sont disposés à la fin du four (2), sur toute sa largeur, de préférence avec possibilité de réglage en hauteur.

12. Un chauffage au charbon pour four tunnel selon 2) à 11),
caractérisé par son utilisation dans un four tunnel à travers une fente parallèle à l'axe de ce four.
